# EUROPÄISCHE PATENTANMELDUNG

(11) **EP 4 653 634 A1**
(43) Veröffentlichungstag der Anmeldung: **26.11.2025**
(21) Anmeldenummer: 25159158.2
(22) Anmeldetag: 20.02.2025
(51) Int. Cl.: E04G 21/04, B66C 23/42

(54) **VERTEILERMAST FÜR EINE BETONPUMPE UND BETONPUMPE MIT EINEM SOLCHEN VERTEILERMAST**

(30) Priorität: 21.05.2024 DE 102024114107
(71) Anmelder: Liebherr-Mischtechnik GmbH, 88427 Bad Schussenried (DE)
(72) Erfinder: Westermann, Karl, 72574 Bad Urach (DE); Waitzinger, Tobias, 89278 Nersingen (DE)
(74) Vertreter: Lorenz Seidler Gossel Part. mbB

(57) **Zusammenfassung**

Die Erfindung betrifft einen Verteilermast für eine Betonpumpe, insbesondere mobile Betonpumpe, umfassend ein Armpaket, das mehrere relativ zueinander verschwenkbare Mastarme aufweist, und einen Drehkopf, der um eine Drehachse drehbar ausgestaltet und mit einem ersten Mastarm des Armpakets verbunden ist, dadurch gekennzeichnet, dass in einer Transportstellung des Verteilermasts, mindestens ein weiterer Mastarm über dem zweiten Mastarm gefaltet ist, vorzugsweise mehrere weitere Mastarme in einer Z-Faltung über dem zweiten Mastarm gefaltet sind.

## Beschreibung

Die vorliegende Erfindung betrifft einen Verteilermast für eine Betonpumpe sowie eine Betonpumpe mit einem solchen Verteilermast.

Ein Verteilermast für eine Betonpumpe, oft auch als Ausleger oder Boom bezeichnet, spielt eine zentrale Rolle beim effizienten Transport und der präzisen Platzierung von flüssigem Beton auf Baustellen. Diese aus mehreren gelenkigen Abschnitten, typischerweise Mastarme genannt, bestehende Konstruktion ermöglicht es, den Beton in Zusammenarbeit mit den anderen Bestandteilen eines Verteilerpakets über Hindernisse hinweg und in schwer erreichbare Bereiche zu befördern. Die hydraulisch ausfahrbaren, ausklappbaren und/oder beweglichen Mastarme des Masts bieten eine außergewöhnliche Flexibilität und Reichweite, was diese für den Einsatz in komplexen Baustellenumgebungen, wie zum Beispiel der Errichtung von Hochhäusern, unverzichtbar macht.

Die präzise Steuerung des Verteilermastes minimiert Materialverschwendung und verbessert die Effizienz der Betonarbeit erheblich. Dies spart nicht nur Zeit, sondern reduziert auch den Arbeitsaufwand, besonders im Vergleich zu traditionellen Betonverteilungsmethoden. Zudem trägt der Mast zur Sicherheit auf der Baustelle bei, indem er die Notwendigkeit verringert, dass Arbeiter sich in potenziell gefährlichen Bereichen aufhalten oder schwere Lasten bewegen müssen. Mit der Fähigkeit, große Mengen an Beton schnell und effektiv zu handhaben, ist der Verteilermast ein Schlüsselelement moderner Bauprozesse, das vor allem bei Projekten, die eine hohe Präzision und Flexibilität erfordern, von hoher Wichtigkeit ist.

Aus dem Stand der Technik bekannte Verteilermasten benötigen typischerweise eine sehr große Höhe, um von einer Transportstellung, in welche die mehreren Mastarme des Verteilermasts eingeklappt bzw. eingefahren sind, in ihre Arbeitsstellung zu wechseln. Dies ist insofern problematisch, da der Betrieb von Betonpumpen, insbesondere mobilen Betonpumpen, auch unter Bedingungen gewünscht ist, die gewissen Beschränkungen in Bezug auf die zur Verfügung stehende Höhe unterliegen. Dies ist bspw. der Fall bei einer Nutzung einer Betonpumpe bzw. eines Verteilermasts in Gebäuden.

Um eine mobile Betonpumpe nach dem Stand der Technik bzw. einen herkömmlichen Verteilermast auch dann verwenden zu können, wenn Beschränkungen in Bezug auf die Höhe einen Wechsel aus einer Transportstellung in eine Arbeitsstellung nicht zulassen, wird teilweise vorgeschlagen, eine mobile Betonpumpe außerhalb eines Gebäudes aus seiner Transportstellung in seine Arbeitsstellung zu überführen und die mobile Betonpumpe mit einem aus seiner Transportstellung abgehobenen Verteilermast in das Gebäude zu verfahren. In der Regel führt dies dazu, dass ein Großteil der Mastarme des Verteilermasts unmittelbar vor einem Führerhaus einer mobilen Betonpumpe in einem noch nicht entfalteten Zustand zu platzieren ist, sodass die Sicht aus dem Fahrerhaus einer mobilen Betonpumpe sehr stark eingeschränkt ist. Dies und die Tatsache, dass bei unsachgemäßer Handhabung während des Verfahrens der mobilen Betonpumpe in einem Zustand, in welchem der Verteilermast sich nicht in seiner Transportstellung befindet, auch ein Kippen der mobilen Betonpumpe droht, stellen massive Nachteile in Bezug auf die Betriebssicherheit eines Verteilermast bzw. einer mit dem Verteilermast ausgestatteten Betonpumpe dar.

Es ist das Ziel der vorliegenden Erfindung einen Verteilermast für eine Betonpumpe bzw. eine Betonpumpe mit einem solchen Verteilermast vorzusehen, die auch bei Beschränkungen in Bezug auf die zur Verfügung stehende Höhe ohne Einschränkungen verwendet werden kann. Daher wird ein Verteilermast vorgeschlagen, der zum Überführen von seiner Transportstellung in seine Arbeitsstellung eine besonders geringe Höhe in Anspruch nimmt. Dies ermöglicht mit dem Verteilermast ausgestattete Betonpumpen, die auch im Inneren von Gebäuden operieren können, ohne dabei vorab ihren Verteilermast in eine Arbeitsstellung überführen bzw. aus der Transportstellung abheben zu müssen.

Das Erreichen der erfindungsgemäßen Vorteile gelingt mit einem Verteilermast, der sämtliche Merkmale des Anspruchs 1 aufweist. Weitere vorteilhafte Ausgestaltungen des Verteilermasts finden sich in den abhängigen Ansprüchen.

Nach der Erfindung ist vorgesehen, dass der Verteilermast für eine Betonpumpe, insbesondere mobile Betonpumpe, ein Armpaket, das mehrere relativ zueinander verschwenkbare Mastarme aufweist, und einen Drehkopf umfasst, der um eine Achse drehbar ausgestaltet und mit einem ersten Mastarm des Armpakets verbunden ist. Der erfindungsgemäße Verteilermast ist dadurch gekennzeichnet, dass in einer Transportstellung des Verteilermasts, mindestens ein weiterer Mastarm über dem zweiten Mastarm gefaltet ist, vorzugsweise mehrere weitere Mastarme in einer Z-Faltung über dem zweiten Mastarm gefaltet sind.

Weiter kann vorgesehen sein, dass der erste Mastarm dazu dient, in Z-Faltung gefaltete Mastarme, umfassende den zweiten sowie mindestens einen weiteren Mastarm, ausheben zu können und mittels dem Drehkopf seitlich ausschwenken zu können. Dabei bildet der zweite Mastarm mit dem mindestens einen weiteren Mastarm eine Z-Faltung, die sich vom zweiten Mastarm nach oben stapelt, so dass der mindestens eine weitere Mastarm auf einer Oberseite (bei Betrachtung in Transportstellung) des zweiten Mastarms angeordnet ist. Der erste Mastarm ist hingegen kein Teil der Z-Faltung des zweiten und des mindestens einen weiteren Mastarms, sondern dient zum Ausheben der in Z-Faltung gefalteten Mastarme aus einer Transportstellung, so dass (vorzugsweise nach einem seitlichen Verschwenken) der zweite Mastarm vertikal ausgerichtet werden kann, wobei sein zum ersten Mastarm proximales Ende oben und sein zum ersten Mastarm distales Ende unten angeordnet sind. In einer solchen Stellung könenn dann die in Transportstellung oben auf dem zweiten Mastarm angeordneten weiteren Mastarme wie eine Ziehharmonika entfaltet werden. Diese Art der Entfaltung beansprucht eine äußerst geringe Höhenanforderung, so dass ein Arbeiten in Hallen mit sehr beschränkten zur Verfügung stehenden Höhen möglich ist.

Nach der Erfindung kann vorgesehen sein, dass der Drehkopf eine Drehachse definiert, die parallel zu Höhenrichtung verläuft, sodass eine Anordnung des mindestens einen weiteren Mastarms über dem zweiten Mastarm sich in eine Richtung parallel zu Drehachse (nämlich in Höhenrichtung) erhebt.

Die Z-Faltung erlaubt darüber hinaus ein Ausklappen des Verteilermasts bei minimaler Höhenanforderung, die nicht wesentlich über die Längsausdehnung der einzelnen Mastarme hinausgeht.

Nach einer weiteren Modifikation der vorliegenden Erfindung kann vorgesehen sein, dass in einer Transportstellung des Verteilermasts, der erste Mastarm mit einem sich an den ersten Mastarm anschließenden zweiten Mastarm einen Winkel einschließt, der mindestens 90°, vorzugsweise mindestens 130° und bevorzugterweise mindestens 150° beträgt. Nach der Erfindung kann vorgesehen sein, dass der Winkel zwischen den beiden Längsachsen bzw. Längsrichtungen der jeweiligen Mastarme liegt.

Durch diese Anordnung des ersten Mastarms gegenüber dem zweiten Mastarm wird ein Verteilermast geschaffen, bei dem der zweite Mastarm hinter dem ersten Mastarm (in Längsrichtung des ersten Mastarms gesehen) angeordnet ist.

Der erste Mastarm ermöglicht dabei eine Parallelführung des zweiten Mastarms und etwaiger weiterer Mastarme, die mit dem zweiten Mastarm der Reihe nach gelenkig verbunden sind. Dies führt zu einem sehr geringen Höhenbedarf beim Überführen des Verteilermasts von einer Transportstellung in eine Arbeitsstellung, da der erste Mastarm nach oben geführt werden kann und, bei einer Parallelführung der weiteren Mastarme, ein Drehen des Verteilermast über die Drehachse des Drehkopfs bereits sehr früh erfolgen kann und auch nur ein sehr geringes Höhenniveau in Anspruch nimmt. Ein vollständiges Senkrechtstellen des ersten Mastarms zum Entfalten der weiteren mit dem ersten Mastarm in Verbindung stehenden Mastarme ist nach der Erfindung nicht erforderlich, sodass mit dem erfindungsgemäßen Mastarm auch ein Entfalten unter beschränkten Höhenbedingungen möglich ist.

Nach einer vorteilhaften Modifikation der vorliegenden Erfindung kann dabei vorgesehen sein, dass der zweite Mastarm gelenkig zu einem ersten Mastarm angeordnet ist, so dass dieser dazu in der Lage ist, den zwischen ihnen in einer Transportstellung eingeschlossenen Winkel zu vergrößern, vorzugsweise über einen Winkel von 180° hinaus, bevorzugterweise über einen Winkel von 270° hinaus und nach einer besonders bevorzugten Variante über einen Winkel von 300° hinaus.

Nach einer weiteren vorteilhaften Fortbildung der vorliegenden Erfindung kann vorgesehen sein, dass der in der Transportstellung zwischen dem ersten Mastarm und dem zweiten Mastarm eingeschlossene Winkel ein Winkel ist, der zwischen den beiden Längsrichtungen der Mastarme definiert ist und vorzugsweise der kleinere der beiden zwischen den Längsrichtungen der Mastarme möglichen Winkel ist.

Nach der vorliegenden Erfindung kann vorgesehen sein, dass der erste Mastarm und der zweite Mastarm über ein Scharniergelenk miteinander verbunden sind, dessen Scharnierachse senkrecht zur Längsrichtung des ersten Mastarms bzw. zur Längsrichtung des zweiten Mastarms angeordnet ist. Der Winkel zwischen dem ersten Mastarm und dem zweiten Mastarm verändert sich dabei entsprechend der Drehung der beiden Mastarme in Bezug auf das zwischen ihnen befindliche Drehgelenk.

Nach einer vorteilhaften Modifikation der vorliegenden Erfindung kann vorgesehen sein, dass in einer Transportstellung des Verteilermasts, der erste Mastarm und der zweite Mastarm eine Ausdehnung in Längsrichtung des ersten Mastarms beanspruchen, die mehr als 65 %, vorzugsweise mehr als 80 % und bevorzugterweise mehr als 90 % der beiden jeweiligen Längsausdehnungen des ersten Mastarms und des zweiten Mastarms einnimmt.

Durch dieses Merkmal wird festgelegt, dass der erste Mastarm und der zweite Mastarm in etwa "hintereinander" positioniert sind und nicht, wie es bei Verteilermasten aus dem Stand der Technik üblich ist, der zweite Mastarm in einer Transportstellung bereits oberhalb bzw. unterhalb des ersten Mastarms angeordnet ist. Die Anordnung der beiden Mastarme "hintereinander" ist hilfreich, um eine Entfaltung des Verteilermasts aus seiner Transportstellung heraus unter sehr beschränkten Höhenbedingungen durchführen zu können.

Ferner kann nach einer vorteilhaften Modifikation der vorliegenden Erfindung vorgesehen sein, dass der erste Verteilermast eine Längsausdehnung besitzt, die kleiner ist als die Längsausdehnung des zweiten Mastarms, vorzugsweise wobei die Längsausdehnung des ersten Mastarms kleiner ist als eine jeweilige Längsausdehnung eines beliebigen anderen Mastarms des Armpakets.

Nach der vorliegenden Erfindung dient der erste Mastarm zum Anheben des zweiten Mastarms und der optional darüber angeordneten weiteren Mastarme, sodass dann ein seitliches Verschwenken entlang der Drehachse des Drehkopfs möglich ist, um den zweiten Mastarm mit seinem vom ersten Mastarm distalen Ende Richtung Boden abzuschwenken. Aus dieser Position, in welcher der zweite Mastarm dann in etwa parallel zur Drehachse des Drehkopfs angeordnet ist, kann dann eine Entfaltung der optional vorgesehenen weiteren Mastarme erfolgen.

Nach einer optionalen Fortbildung der vorliegenden Erfindung kann vorgesehen sein, dass die Längsausdehnung des zweiten Mastarms und mindestens eines weiteren Mastarms im Wesentlichen identisch ist, also nicht um mehr als 20 %, vorzugsweise mehr als 15 % und bevorzugterweise mehr als 10 % der Längsausdehnung des zweiten Mastarms abweichen.

Weiter kann nach einer vorteilhaften Modifikation der vorliegenden Erfindung vorgesehen sein, dass in einer Transportstellung des Verteilermasts, in welcher die Drehachse des Drehkopfs vertikal ausgerichtet ist, die Orientierung des ersten Mastarms so ausgestaltet ist, dass dessen Längsachse sich von einem vom Drehkopf abgehenden proximalen Bereich hin zu seinem distalen Bereich schräg nach unten erstreckt.

Insbesondere in Verbindung mit einem mindestens einen weiteren Mastarm, der in einer Transportstellung auf dem zweiten Mastarm gestapelt ist, ergibt sich ein in Vertikalrichtung besonders niedriger Höhenbedarf, sodass ein diesbezüglich sehr kompakter Verteilermast geschaffen worden ist.

Nach einer weiteren vorteilhaften Fortbildung der vorliegenden Erfindung kann vorgesehen sein, dass in einer Transportstellung des Verteilermasts, in welcher die Drehachse des Drehkopfs vertikal ausgerichtet ist, der zweite Mastarm im Wesentlichen horizontal angeordnet ist, vorzugsweise wobei weitere mit dem zweiten Mastarm in Verbindung stehende Mastarme ebenfalls horizontal angeordnet sind und sich vorteilhafterweise in Vertikalrichtung über dem zweiten Mastarm befinden.

Ferner kann dabei vorgesehen sein, dass eine im Wesentlichen horizontale Anordnung eines Mastarms eine Abweichung aus der Horizontalen von 10°, vorzugsweise von 5° und bevorzugterweise von 3° umfasst.

Nach einer weiteren vorteilhaften Modifikation der vorliegenden Erfindung kann dabei vorgesehen sein, dass der erste Mastarm in seiner Längsausdehnung nicht länger als 5 m, vorzugsweise nicht länger als 4 m und bevorzugterweise nicht länger als 3 m ist.

Diese recht kurze Ausführung des ersten Mastarms führt in vorteilhafter Weise dazu, dass eine Senkrechtstellung des zweiten Mastarms (und damit auch eine Abgabe von Beton oder dergleichen) und etwaiger weiterer Mastarme unmittelbar vor einem Führerhaus eines den Verteilermast aufnehmenden LKWs erfolgen kann. Es ist dadurch möglich, auch unter besonders beengten Platzverhältnissen mit dem erfindungsgemäßen Verteilermast zu arbeiten.

Nach einer weiteren optionalen Modifikation der vorliegenden Erfindung kann vorgesehen sein, dass der zweite Mastarm eine Längsausdehnung aufweist, die die Längsausdehnung des ersten Mastarms um nicht mehr als 50 %, vorzugsweise nicht mehr als 40 % und bevorzugterweise nicht mehr als 30 % überschreitet.

Darüber hinaus kann nach der vorliegenden Erfindung vorgesehen sein, dass sich an den zweiten Mastarm mindestens ein weiterer Mastarm anschließt.

Ferner kann nach einer vorteilhaften Modifikation der vorliegenden Erfindung vorgesehen sein, dass der erste Mastarm und/oder der zweite Mastarm in ihrer Längsausdehnung unveränderlich sind, insbesondere nicht teleskopierbar sind. Selbiges kann nach einer Modifikation der Erfindung auch für alle Mastarme des Armpakets gelten.

Nach einer optionalen Fortbildung der vorliegenden Erfindung kann vorgesehen sein, dass ein mindestens ein weiterer Mastarm eine Längsausdehnung aufweist, die die Längsausdehnung des ersten Mastarms um nicht mehr als 50 %, vorzugsweise nicht mehr als 35 % und bevorzugterweise nicht mehr als 15 % überschreitet.

Ferner kann nach einer vorteilhaften Fortbildung der vorliegenden Erfindung vorgesehen sein, dass der erste Mastarm und der zweite Mastarm miteinander gelenkig verbunden sind, um einen zwischen ihren beiden Längsausdehnungen bzw. Längsachsen eingeschlossenen Winkel variieren zu können. Die Gelenkverbindung kann dabei durch ein Scharniergelenk umgesetzt sein, dessen Scharnierachse senkrecht zur Drehachse des Drehkopfs ausgerichtet ist.

Die vorliegende Erfindung betrifft darüber hinaus eine Betonpumpe, insbesondere eine mobile Betonpumpe mit einem Verteilermast nach einem der vorhergehend diskutierten Aspekte.

Dabei kann vorgesehen sein, dass die mobile Betonpumpe einen LKW aufweist, der dazu ausgerichtet ist, den Verteilermast zu tragen. Insbesondere kann dabei vorgesehen sein, dass der Drehkopf des Verteilermasts hinter dem Führerhaus angeordnet ist und in einer Transportstellung der erste Mastarm sowie der zweite Mastarm ausgehend vom Drehkopf Richtung Heck des LKWs angeordnet sind.

Weitere Vorteile, Merkmale und Einzelheiten der Erfindung werden aufgrund der nachfolgenden Figurenbeschreibung ersichtlich. Dabei zeigen:
- Fig. 1:: eine Seitenansicht eines erfindungsgemäßen Verteilermasts in einer Transportstellung,
- Fig. 2:: eine Seitenansicht eines erfindungsgemäßen Verteilermasts in einer aus der Transportstellung abgehobenem Zustand,
- Fig. 3:: eine Seitenansicht eines erfindungsgemäßen Verteilermasts, in welchem das zweite Mastelement und mit dem zweiten Mastelement in Verbindung stehende weitere Mastelemente senkrecht angeordnet sind, und
- Fig. 4:: eine perspektivische Ansicht des erfindungsgemäßen Verteilermasts in einer Arbeitsposition bei mittlerer Reichweite.

Fig. 1 zeigt eine Seitenansicht eines erfindungsgemäßen Verteilermasts 1 in einer Transportstellung. Man erkennt den Drehkopf 2, der um eine Drehachse D drehbar ist. Bei bestimmungsgemäßer Orientierung oder einem Installieren des Verteilermasts auf einem Lkw ist die Drehachse parallel zur Vertikalen. Der von dem Drehkopf 2 abgehende erste Mastarm 3 schließt mit einem vom ersten Mastarm 3 abgehenden zweiten Mastarm 4 in der Transportstellung einen Winkel α ein, der mindestens 90°, in der in Fig. 1 dargestellten Ausführung etwa 163° beträgt. Dabei wird der Winkel auf Grundlage der beiden Längsachsen des ersten Mastarms 3 und des zweiten Mastarms 4 bestimmt.

Weiter erkennt man, dass der erste Mastarm 3 mit dem zweiten Mastarm 4 über ein Drehgelenk 6 gekoppelt ist, dessen Achse senkrecht zur Drehachse D des Drehkopfs 2 ist. Ferner ist die Achse des Drehgelenks 6 auch senkrecht zu den jeweiligen Längsachsen des ersten Mastarms 3 und des zweiten Mastarms 4.

Neben dem zweiten Mastarm 4 gibt es weitere Mastarme 5, die in einer Z-Faltung über dem zweiten Mastarm 4 angeordnet sind. Der erste Mastarm 3 besitzt dabei eine Längsausdehnung, die geringer ist als die Längsausdehnung des zweiten Mastarms 4 bzw. die Längsausdehnung eines beliebigen der weiteren Mastarme 5.

Darüber hinaus erkennt man, dass in der in Figur 1 dargestellten Transportstellung des Verteilermasts 1 die gesamte Längserstreckung des Verteilermasts mehr als 65 % der Längsausdehnungen des ersten Mastarms 3 und des zweiten Mastarms 4 einnimmt. Stellt man sich eine Anordnung des Verteilermasts 1 auf einem LKW vor, wobei der Drehkopf 2 hinter dem Fahrerhaus angeordnet ist und der erste Mastarm 3 sowie der zweite Mastarm 4 ausgehend vom Drehkopf 2 Richtung Heckbereich des LKWs zeigen, erkennt man, dass der erste Mastarm 3 und der zweite Mastarm 4 in etwa hintereinander angeordnet sind.

Weiter erkennt man, dass der erste Mastarm 3 in der Transportstellung ausgehend vom Drehkopf 2, dessen Drehachse mit der Vertikalen übereinstimmt, schräg nach unten gerichtet ist. Der zweite Mastarm 4 und etwaige darüber angeordnete weitere Mastarm 5 sind hingegen in etwa horizontal oder exakt horizontal angeordnet, sodass sich ein insgesamt sehr kompakter Aufbau des Verteilermasts 1 in Höhenrichtung, welche parallel zur Drehachse D des Drehkopfs 2 verläuft, ergibt.

Fig. 2 zeigt eine Seitenansicht des erfindungsgemäßen Verteilermasts 1, in welcher der Verteilermast 1 aus seiner Transportstellung abgehoben ist. Hierzu wurde der eigentlich schräg nach unten orientierte erste Mastarm 3 gegenüber dem Drehkopf 2 nach oben verschwenkt, wobei gleichzeitig ein entsprechendes Verschwenken in die Gegenrichtung in dem Drehgelenk 6 zwischen dem ersten Mastarm 3 und dem zweiten Mastarm 4 stattfindet, sodass die etwa horizontale Ausrichtung des zweiten Mastarms 4 und etwaiger darüber angeordneter weiterer Mastarme 5 beibehalten bleibt.

In einer solchen Stellung ist es dann möglich, den Drehkopf 2 um seine Drehachse D zu schwenken, sodass bei einer Anordnung des Verteilermasts 1 auf einem LKW der Verteilermast 1 seitlich ausgeschwenkt wird. Bspw. kann ein solches Verschwenken dazu genutzt werden, um den ersten Mastarm 3 über einem Fahrerhaus eines LKWs zu positionieren, sodass das Drehgelenk 6, welches zwischen dem ersten Mastarm 3 und im zweiten Mastarm 4 angeordnet ist in Längsrichtung des LKWs vor dem Fahrerhaus positioniert ist. Von der Erfindung ist aber ebenfalls umfasst, dass das seitliche Verschwenken lediglich dazu dient, ein vertikales Aufstellen des zweiten Mastarms 4 und der etwaigen weiteren Mastarme 5 zu ermöglichen, ohne mit tragenden Elementen des den Verteilermast 1 stützenden LKWs zu kollidieren.

Fig. 3 zeigt nun den zweiten Mastarm 4 in einem vertikal aufgerichteten Zustand, der gegenüber der in Figur 2 dargestellten Stellung dadurch erreicht worden ist, indem das vom ersten Mastarm 3 beabstandete Ende des zweiten Mastarms 4 nach unten verschwenkt worden ist. Ist eine vertikale Ausrichtung des zweiten Mastarms 4 und der etwaigen weiteren Mastarme 5 erreicht, kann eine Entfaltung der weiteren Mastarme 5 vorgenommen werden, die bei gleichbleibender maximal erforderlicher Höhe durchgeführt werden kann.

Fig. 4 zeigt eine perspektivische Ansicht eines in Arbeitsstellung befindlichen Verteilermasts 1, der sich gegenüber der Darstellung in Fig. 3 dadurch unterscheidet, dass die weiteren Mastarme 5 in ihrer Z-Faltung teilweise entfaltet worden sind. Der Abgabeschlauch 7 kann in Abhängigkeit eines Grads der Entfaltung einen unterschiedlichen Abstand zum Drehkopf 2 einnehmen, sodass über einen großen Längenbereich ein abzugebender Beton oder dergleichen verteilt werden kann.

Besonders vorteilhaft an dem erfindungsgemäßen Verteilermast ist, dass dieser unter minimalen Höhenanforderungen entfaltet werden kann.

### Bezugszeichenliste:

- 1: Verteilermast
- 2: Drehkopf
- 3: erste Mastarm
- 4: zweite Mastarm
- 5: weiterer Mastarm
- 6: Scharniergelenk
- 7: Abgabeschlauch
- D: Drehachse des Drehkopfs
- α: Winkel definiert durch beide Längsachsen des ersten und zweiten Mastarms

## Patentansprüche

1. Verteilermast (1) für eine Betonpumpe, insbesondere mobile Betonpumpe, umfassend:
ein Armpaket, das mehrere relativ zueinander verschwenkbare Mastarme aufweist, und
einen Drehkopf (2), der um eine Drehachse (D) drehbar ausgestaltet und mit einem ersten Mastarm (3) des Armpakets verbunden ist,
**dadurch gekennzeichnet, dass**
in einer Transportstellung des Verteilermasts (1), mindestens ein weiterer Mastarm (5) über dem zweiten Mastarm (4) gefaltet ist, vorzugsweise mehrere weitere Mastarme (5) in einer Z-Faltung über dem zweiten Mastarm gefaltet sind.

2. Verteilermast (1) nach dem vorhergehenden Anspruch 1, wobei in einer Transportstellung des Verteilermasts (1), der erste Mastarm (3) mit einem sich an den ersten Mastarm (3) anschließenden zweiten Mastarm (4) einen Winkel (α) einschließt, der mindestens 90°, vorzugsweise mindestens 130° und bevorzugterweise mindestens 150° beträgt.

3. Verteilermast (1) nach dem vorhergehenden Anspruch 2, wobei der zwischen dem ersten Mastarm (3) und dem zweiten Mastarm (4) eingeschlossene Winkel (α) ein Winkel (α) ist, der zwischen den beiden Längsrichtungen der Mastarme (3, 4) definiert ist und vorzugsweise der kleinere der beiden zwischen den Längsrichtungen der Mastarme (3, 4) möglichen Winkel (α) ist.

4. Verteilermast (1) nach einem der vorhergehenden Ansprüche, wobei in einer Transportstellung des Verteilermasts (1), der erste Mastarm (3) und der zweite Mastarm (4) eine Ausdehnung in Längsrichtung des ersten Mastarms (3) beanspruchen, die mehr als 65 %, vorzugsweise mehr als 80 % und bevorzugterweise mehr als 90 % der beiden jeweiligen Längsausdehnungen des ersten Mastarms (3) und des zweiten Mastarms (4) einnimmt.

5. Verteilermast (1) nach einem der vorhergehenden Ansprüche, wobei der erste Mastarm (3) eine Längsausdehnung besitzt, die kleiner ist als die Längsausdehnung des zweiten Mastarms (4), vorzugsweise wobei die Längsausdehnung des ersten Mastarms (3) kleiner ist als eine jeweilige Längsausdehnung eines beliebigen anderen Mastarms (4, 5) des Armpakets.

6. Verteilermast (1) nach einem der vorhergehenden Ansprüche, wobei die Längsausdehnung des zweiten Mastarms (4) und mindestens eines weiteren Mastarms (5) im Wesentlichen identisch ist, also nicht um mehr als 20 %, vorzugsweise mehr als 15 % und bevorzugterweise mehr als 10 % voneinander abweichen.

7. Verteilermast (1) nach einem der vorhergehenden Ansprüche, wobei in einer Transportstellung des Verteilermasts (1), in welcher die Drehachse (D) des Drehkopfs (2) vertikal ausgerichtet ist, die Orientierung des ersten Mastarms (3) so ausgestaltet ist, dass dessen Längsachse sich von einem vom Drehkopf (2) abgehenden proximalen Bereich hin zu seinem distalen Bereich schräg nach unten erstreckt.

8. Verteilermast (1) nach einem der vorhergehenden Ansprüche, wobei in einer Transportstellung des Verteilermasts (1), in welcher die Drehachse (D) des Drehkopfs (2) vertikal ausgerichtet ist, der zweite Mastarm (4) im Wesentlichen horizontal angeordnet ist, vorzugsweise wobei weitere Mastarme (5) ebenfalls horizontal angeordnet sind und sich in Vertikalrichtung über dem zweiten Mastarm (4) befinden.

9. Verteilermast (1) nach dem vorhergehenden Anspruch 8, wobei eine im Wesentlichen horizontale Anordnung eines Mastarms (4, 5) eine Abweichung aus der Horizontalen von 10°, vorzugsweise von 5° und bevorzugterweise von 3° umfasst.

10. Verteilermast (1) nach einem der vorhergehenden Ansprüche, wobei der erste Mastarm (3) in seiner Längsausdehnung nicht länger als 5 m, vorzugsweise nicht länger als 4 m und bevorzugterweise nicht länger als 3 m ist.

11. Verteilermast (1) nach einem der vorhergehenden Ansprüche, wobei der zweite Mastarm (4) eine Längsausdehnung aufweist, die die Längsausdehnung des ersten Mastarms (3) um nicht mehr als 50 %, vorzugsweise nicht mehr als 35 % und bevorzugterweise nicht mehr als 15 % überschreitet.

12. Verteilermast (1) nach einem der vorhergehenden Ansprüche, wobei der erste Mastarm (3) und/oder der zweite Mastarm (4) in ihrer Längsausdehnung unveränderlich sind, insbesondere nicht teleskopierbar sind.

13. Verteilermast (1) nach einem der vorhergehenden Ansprüche, wobei ein mindestens ein weiterer Mastarm (5) eine Längsausdehnung aufweist, die die Längsausdehnung des ersten Mastarms (3) um nicht mehr als 50 %, vorzugsweise nicht mehr als 40 % und bevorzugterweise nicht mehr als 30 % überschreitet.

14. Verteilermast (1) nach einem der vorhergehenden Ansprüche, wobei der erste Mastarm (3) und zweite Mastarm (4) miteinander gelenkig verbunden sind, um einen zwischen ihren beiden Längsausdehnungen eingeschlossenen Winkel (α) variieren zu können.

15. Betonpumpe, insbesondere mobile Betonpumpe mit einem Verteilermast (1) nach einem der vorhergehenden Ansprüche.
